# EUROPÄISCHE PATENTSCHRIFT

(11) **EP 3 141 134 B1**
(45) Veröffentlichungstag und Bekanntmachung des Hinweises auf die Patenterteilung: **29.09.2021**
(21) Anmeldenummer: 16182141.8
(22) Anmeldetag: 01.08.2016
(51) Int. Cl.: A24C 5/47, A24C 5/32

(54) **SCHIEBETROMMEL DER TABAK VERARBEITENDEN INDUSTRIE**
TRANSFER DRUM FOR THE TOBACCO PROCESSING INDUSTRY
TAMBOUR COULISSANT DE L'INDUSTRIE DE TRANSFORMATION DU TABAC

(30) Priorität: 20.08.2015 DE 102015113820
(43) Veröffentlichungstag der Anmeldung: 15.03.2017
(73) Patentinhaber: Hauni Maschinenbau GmbH, 21033 Hamburg (DE)
(72) Erfinder: BÖTTCHER, Maik, 21483 Krukow (DE); VON BABKA-GOSTOMSKI, Philipp, 21465 Wentorf (DE); HOFMANN, Nils, 21029 Hamburg (DE); JONAT, Ilmar, 22159 Hamburg (DE)
(74) Vertreter: Seemann & Partner Patentanwälte mbB

(56) Entgegenhaltungen:
- EP-A1- 1 425 979
- EP-A2- 2 668 857
- EP-A2- 2 762 014
- DE-A1- 2 064 452
- DE-A1- 3 512 445
- DE-B3-102011 006 025
- DE-T2-602004 012 895

## Beschreibung

Die Erfindung betrifft eine Trommelanordnung zum queraxialen Fördern von stabförmigen Artikeln der Tabak verarbeitenden Industrie, insbesondere Filterstäbe und/oder Filterstücke und/oder segmentierte Produkte, sowie eine Maschine der Tabak verarbeitenden Industrie, insbesondere Filteransetzmaschine oder Filterherstellungsmaschine.

Außerdem betrifft die Erfindung ein Verfahren zum queraxialen Fördern von stabförmigen Artikeln der Tabak verarbeitenden Industrie, insbesondere Filterstäbe und/oder Filterstücke und/oder segmentierte Produkte.

In Maschinen der Tabak verarbeitenden Industrie, insbesondere Filteransetzmaschinen, werden Fördertrommeln eingesetzt, um Zigaretten, Filterstücke oder deren Komponenten zu transportieren. Unter dem Begriff "Komponenten" von den Zigaretten und Filterstäben werden im Sinne der Erfindung auch Abschnitte von Papier und dergleichen aus flächigem und/oder bahnförmigem Material verstanden, z.B. Abschnitte und/oder Bahnen von Zigarettenpapier, Filterpapier oder Belagpapier zum Verbinden von Tabakstöcken mit Filterstopfen.

Das Fördern der vorgenannten Gegenstände während der Herstellung von Zigaretten, Filtern sowie Filterzigaretten wird bei modernen Produktionsmaschinen der Tabak verarbeitenden Industrie im Allgemeinen mittels Fördertrommeln durchgeführt, deren Mantelfläche bzw. deren Trommelkörper zum queraxialen Fördern von stabförmigen Gegenständen (Zigaretten, Filterstäben oder Filterstopfen, Filterzigaretten) mit Nuten oder Aufnahmemulden zum Aufnehmen der stabförmigen Gegenstände versehen ist. Die Aufnahmemulden weisen hierbei einen Muldengrund auf.

Während der Förderung sind diese stabförmigen Artikel der Tabak verarbeitenden Industrie in Aufnahmemulden im Allgemeinen in Reihen queraxial hintereinander angeordnet.

Darüber hinaus sind als Fördertrommeln auch Schiebetrommeln z.B. in Filterzuführeinrichtungen an Filteransetzmaschinen bekannt, auf denen Filterstopfen als stabförmige Artikel längsaxial verschoben werden. Hierbei werden an einer mehrere Transporttrommeln aufweisenden Filterzuführeinrichtung mehrfachlange Filterstäbe aus einem Filterstabmagazin entnommen und in doppeltlange Filterstopfen auf einer Schneidtrommel geschnitten. Nach dem Schneiden werden die Filterstopfen auf einer Staffeltrommel gestaffelt, d.h. jeder geschnittene Filterstopfen wird separat in einer Mulde der Staffeltrommel versetzt zum nächsten Filterstopfen angeordnet. Im Anschluss daran werden die gestaffelten Filterstopfen in einem Verfahrensschritt auf einer Schiebetrommel in den Aufnahmemulden längsaxial verschoben, so dass die Filterstopfen danach in einer Reihe in queraxialer Richtung hintereinander ausgerichtet werden bzw. sind, wodurch die in der Reihe hintereinander angeordneten und ausgerichteten Filterstopfen von der Schiebetrommel an eine nachfolgende Fördertrommel übergeben werden.

Diese Trommeln werden üblicherweise im Zuge der Konfektionierung von Filterstäben und von Filterzigaretten eingesetzt, wobei Filterstabkomponenten mehrfacher Gebrauchslänge in einem so genannten Querverfahren, d.h. quer zu ihren Längsachsen, durch einmalige oder mehrmalige Unterteilung, Staffelung und Hintereinanderreihung für ihre nachfolgende Verbindung mit weiteren Filterkomponenten oder Rauchartikelkomponenten vorbereitet werden.

In EP-A-1 013 181 ist eine Schiebe-/Schneidtrommel offenbart, wobei die Rauchartikelkomponenten bzw. Filterstücke in den Aufnahmemulden durch Anlegen von Saugluft an Saugbohrungen der Aufnahmen gegen längsverschiebbare Anschläge auf pneumatische Weise verschoben werden.

Im Dokument GB-A-2 267 021 ist eine Filteransetzmaschine beschrieben, bei der aus zwei Magazinen jeweils Filterstäbe entnommen werden. Nach der Entnahme eines ersten Filterstabs wird dieser Filterstab mittig geschnitten und queraxial auseinandergeschoben. Anschließend wird ein zweiter Filterstab aus dem anderen Magazin mittig zwischen die Abschnitte des ersten Filterstabs eingesetzt. Diese Filterstabanordnung wird nachfolgend auf Trommeln jeweils geschnitten, gestaffelt und geschoben. Dieser Vorgang "Schneiden, Staffeln und Verschieben der Filterstücke" wird wiederholt und somit insgesamt zweimal ausgeführt. Der resultierende Kombinationsfilter aus den zwei verschiedenen Filterstäben wird nachfolgend einer Zusammenstelltrommel mit Zigarettenstäben übergeben.

In US-A-5 984 851 wird ebenfalls eine Filterzuführung in einer Filteransetzmaschine beschrieben. Hierfür werden die Filter bzw. Filterstücke, die auch als Filterstopfen bezeichnet werden, mehrmals nacheinander auf den Trommeln geschnitten, gestaffelt und verschoben. Mittels der offenbarten Zuführeinrichtung können den Zigarettengruppen Einfach- oder Dualfilter zugestellt werden.

In DE 10 2011 006 025 B3 ist eine Trommelanordnung einer Filterzuführeinrichtung offenbart, wobei in Förderrichtung eine erste Schiebe-/Schneidtrommel und nachfolgend eine zweite Schiebe-/Schneidtrommel angeordnet sind. Zum Schneiden von stabförmigen Artikeln auf der ersten Schiebe-/Schneidtrommel und der zweiten Schiebe-/Schneidtrommel sind hierbei entsprechende Schneideinrichtungen vorgesehen.

Des Weiteren ist in DE 60 2004 012 895 T2 eine Zentriertrommel für Maschinen zum Zusammenbau von Filtern offenbart, wobei auf einem äußeren Trommelkörper in Umfangsrichtung Aufnahmemulden hintereinander angeordnet sind. Die Aufnahmemulden sind nicht durchgehend ausgebildet, wobei als längsaxiale seitliche Anschläge Endoberflächen in den Aufnahmemulden vorgesehen sind. Hierbei ist zwischen zwei gleich ausgerichteten Aufnahmemulden jeweils eine anders orientierte Aufnahmemulde angeordnet.

Ausgehend von diesem Stand der Technik besteht die Aufgabe der Erfindung darin, bei der Förderung von stabförmigen Artikeln beispielsweise an einer Filterzuführeinrichtung die Prozesssicherheit während der queraxialen Förderung von Filterstücken zu erhöhen, wobei der konstruktive Aufwand möglichst gering gehalten werden soll.

Gelöst wird diese Aufgabe durch eine Trommelanordnung zum queraxialen Fördern von stabförmigen Artikeln der Tabak verarbeitenden Industrie, insbesondere Filterstäbe und/oder Filterstücke und/oder segmentierte Produkte, die dadurch weitergebildet ist, dass die Trommelanordnung zwei Schiebetrommeln zum längsaxialen Verschieben der stabförmigen Artikel in Aufnahmemulden aufweist, wobei die erste Schiebetrommel der Tabak verarbeitenden Industrie mit Aufnahmemulden für stabförmige Artikel der Tabak verarbeitenden Industrie, insbesondere Filterstäbe und/oder Filterstücke und/oder segmentierte Produkte der Tabak verarbeitenden Industrie, ausgebildet ist, wobei die erste Schiebetrommel eingerichtet ist, dass während oder bei Förderung der stabförmigen Artikel in queraxialer Richtung die stabförmigen Artikel in den Aufnahmemulden längsaxial verschiebbar sind oder verschoben werden, wobei die erste Schiebetrommel zwei nebeneinander angeordnete Reihen von queraxial hintereinander angeordneten Aufnahmemulden in Umfangsrichtung aufweist, wobei die Aufnahmemulden der ersten Reihe von Aufnahmemulden nicht-fluchtend zu den Aufnahmemulden der zweiten Reihe von Aufnahmemulden angeordnet oder ausgerichtet sind, wobei die stabförmigen Artikel nach längsaxialem Verschieben auf der ersten Schiebetrommel nachfolgend von der ersten Schiebetrommel an die zweite Schiebetrommel übergeben werden oder übergebbar sind und die übergebenen stabförmigen Artikel auf der zweiten Schiebetrommel in den Aufnahmemulden der zweiten Schiebetrommel in längsaxialer Richtung verschiebbar sind oder verschoben werden.

Hierbei sind die beiden Schiebetrommeln unmittelbar hintereinander in Förderrichtung angeordnet, wobei insbesondere auf der ersten Schiebetrommel die stabförmigen Artikel in den beiden Reihen der Aufnahmemulden voneinander längsaxial beabstandet werden und nachfolgend auf der zweiten Schiebetrommel die stabförmigen Artikel längsaxial einander angenähert werden. Das heißt, dass auf der ersten Schiebetrommel die stabförmigen Artikel nach außen verschoben werden und auf der zweiten Schiebetrommel in die entgegengesetzte Richtung von außen nach innen. Hierbei ist die zweite Schiebetrommel ebenfalls mit Aufnahmemulden in Umfangsrichtung ausgebildet, wobei insbesondere nach der Übergabe der stabförmigen Artikel von der ersten Schiebetrommel an die zweite Schiebetrommel zwei längsaxial voneinander beabstandete stabförmigen Artikel in einer durchgehenden Aufnahmemulde der stabförmigen Artikel angeordnet sind. Hierbei werden bei der Übergabe von der ersten Schiebetrommel an die zweite Schiebetrommel aus den Aufnahmemulden der ersten Reihe der ersten Schiebetrommel und aus den Aufnahmemulden der zweiten Reihe der ersten Schiebetrommel jeweils ein stabförmiger Artikel in eine gemeinsame Aufnahmemulde der zweiten Schiebetrommel übergeben.

Dadurch, dass bei der Trommelanordnung zwei längsaxiale Schiebevorgänge ausgeführt werden, wobei jeweils auf einer Schiebetrommel jeweils ein längsaxialer Schiebevorgang durchgeführt wird, wird die Prozesssicherheit der Trommelanordnung erhöht. Insbesondere wird die Trommelanordnung beispielsweise bei einer Filterzuführeinrichtung eingesetzt, wobei bei der Filterzuführeinrichtung nach der Entnahme von Filterstäben aus einem Magazin die Filterstäbe längsaxial gefördert werden und in Filterstücke mittels einer Schneideinrichtung geschnitten werden.

Nach der Übergabe der Filterstücke an eine Staffeltrommel werden die Filterstücke gestaffelt und in gestaffelter Weise an eine erste Schiebtrommel, wie nachstehend beschrieben, übergeben, so dass die stabförmigen Artikel auf der ersten Schiebetrommel nach außen längsaxial verschoben werden und anschließend nach der Übergabe an die unmittelbar darauffolgende zweite Schiebetrommel aufeinander zu bewegt werden, wobei hierbei vorzugsweise in einer Aufnahmemulde der zweiten Schiebetrommel zwei Filterstücke angeordnet werden und längsaxial verschoben werden während der queraxialen Förderung der stabförmigen Artikel auf der zweiten Schiebetrommel.

Dabei ist im Rahmen der Erfindung weiterhin vorgesehen, dass die Trommelanordnung Bestandteil einer Maschine der Tabak verarbeitenden Industrie, insbesondere einer Filteransetzmaschine, ist.

Bei den Schiebevorgängen von stabförmigen Artikeln, wie zum Beispiel Filterstücke, auf der ersten Schiebetrommel, die beispielsweise von einer Staffeltrommel empfangen werden, wobei die stabförmigen Artikel in den Aufnahmemulden der Schiebetrommel längsaxial verschoben werden, ist aufgrund der nicht-fluchtenden bzw. verschränkten Anordnung der Aufnahmemulden der ersten und der zweiten Reihe und dadurch aufgrund der versetzten Anordnung der Aufnahmemulden eine mechanische Barriere ausgebildet. Hierdurch wird erreicht, dass die Filterstücke bzw. stabförmigen Artikel in die richtige Richtung, vorzugsweise nach außen, längsaxial in den jeweiligen Aufnahmemulden verschoben werden. Daher sind bei der ersten Schiebetrommel die Aufnahmemulden der ersten Reihe gegenüber den Aufnahmemulden der zweiten Reihe um einen vorbestimmten Winkel versetzt angeordnet, wodurch die einander zugewandten Enden der Aufnahmemulden der beiden nebeneinander angeordneten Reihen als mechanischer Anschlag für die jeweils andere Reihe der Aufnahmemulden dienen. Aufgrund der mechanischen Barriere zwischen den beiden nebeneinander angeordneten Aufnahmemuldenreihen wird erreicht, dass die stabförmigen Artikel sicher zur Seite, insbesondere nach außen, in den jeweiligen Aufnahmemulden gegen einen Positionsanschlag jeweils geführt werden.

Darüber hinaus wird mit der Barriere zwischen den beiden Reihen der Aufnahmemulden eine falsche Schieberichtung der stabförmigen Artikel vermieden. Außerdem ist es möglich, dass auch schwer schiebbare Filterstücke prozesssicher in den tiefen Aufnahmemulden der Schiebetrommel längsaxial verschoben und positioniert werden. Das Verschieben der stabförmigen Artikel in den Aufnahmemulden in längsaxialer Richtung erfolgt hierbei unter Verwendung von Luftströmungen bzw. Beaufschlagung von Saugluft an den stabförmigen Artikeln.

Insbesondere sind die Längen der Aufnahmemulden der ersten Reihe und der zweiten Reihe gleich, so dass in der Mittelebene der beiden Reihen die mechanische Barriere für die stabförmigen Artikel ausgebildet ist.

Gemäß einer bevorzugten Ausführungsform der ersten Schiebetrommel ist vorgesehen, dass die Aufnahmemulden Muldenstege aufweisen und die inneren Enden der Muldenstege der Aufnahmemulden der ersten Reihe den inneren Enden der Muldenstege der zweiten Reihe gegenüberliegend und in einem vorbestimmten Abstand, z.B. in einem Abstand von mindestens 1,0 mm und größer, angeordnet sind.

Dadurch, dass die einander zugewandten seitlichen Enden der Muldenstege der Aufnahmemulden der ersten Reihe und der zweiten Reihe in einem vorbestimmten Abstand von mindestens 1,0 mm und größer angeordnet sind, ergibt sich ein Spalt zwischen den einander zugewandten Enden der Muldenstege der Aufnahmemulden der ersten Reihe und der zweiten Reihe, so dass beim längsaxialen Verschieben von stabförmigen Artikeln Aufnahmemulden mittels Saugluft über den Freiraum bzw. Spalt zwischen den beiden Reihen ein Druckausgleich möglich ist. Dabei ist der Spalt in Umfangsrichtung der Schiebetrommel umlaufend zwischen den Aufnahmemulden der ersten und der zweite Reihe ausgebildet. Insbesondere beträgt die Breite des Spaltes zwischen den einander gegenüberliegenden Enden der Muldenstege der Aufnahmemulden der ersten und der zweiten Reihe zwischen 1,0 mm und 10,0 mm, vorzugsweise zwischen 1,0 mm bis 7,0 mm. Die Höhe des Spalts entspricht vorzugsweise der Höhe der Muldenstege.

Des Weiteren ist im Transferbereich der Schiebetrommel, in dem während der Rotation der Schiebetrommel die längsaxiale Verschiebung der stabförmigen Artikel ausgeführt wird, an der Außenseite der beiden Reihen der Aufnahmemulden für die erste und die zweite Reihe jeweils ein Abdeckung angeordnet, so dass im Zusammenwirken der Abdeckung und den tiefen Aufnahmemulden und eines seitlich beaufschlagten Unterdrucks als Saugluftverschiebeluftstrom in den Mulden die stabförmigen Artikel nach außen gegen einen Anschlag jeweils verschoben werden. Dabei sind die beiden im Transferbereich nebeneinander angeordneten Abdeckungen für die beiden Reihen der Aufnahmemulden in einem Abstand voneinander angeordnet, so dass oberhalb des Spaltes zwischen den Aufnahmemulden der ersten und der zweiten Reihe durch die Abdeckungen ebenfalls ein Spalt ausgebildet ist. Insbesondere beträgt die Spaltbreite zwischen den beiden Abdeckungen zwischen 1,0 mm und 10,0 mm, vorzugsweise zwischen 1,0 mm bis 7,0 mm.

Darüber hinaus zeichnet sich eine Ausführungsform der Schiebetrommel dadurch aus, dass zwischen den Aufnahmemulden der ersten Reihe Muldenstege vorgesehen sind und zwischen den Aufnahmemulden der zweiten Reihe Muldenstege vorgesehen sind, wobei in Bezug auf den Muldengrund der Aufnahmemulden der ersten Reihe zwischen zwei Muldenstegen einer Aufnahmemulde der ersten Reihe seitlich ein Muldensteg einer Aufnahmemulde der zweiten Reihe angeordnet ist. Ebenso ist auch in Bezug auf den Muldengrund der Aufnahmemulden der zweiten Reihe zwischen zwei Muldenstegen einer Aufnahmemulde der zweiten Reihe seitlich ein Muldensteg einer Aufnahmemulde der ersten Reihe als Barriere angeordnet.

Außerdem ist es in einer Ausführungsform der Schiebetrommel bevorzugt, dass die Muldenstege der ersten Reihe jeweils als seitliche Begrenzungen für die Aufnahmemulden der zweiten Reihe ausgebildet sind und die Muldenstege der zweiten Reihe jeweils als seitliche Begrenzungen für die Aufnahmemulden der ersten Reihe ausgebildet sind. Hierbei sind insbesondere die Aufnahmemulden der ersten Reihe und die Aufnahmemulden der zweiten Reihe um einen Verschränkungswinkel verschränkt, wodurch die nicht-fluchtende Anordnung der Aufnahmemulden der ersten Reihe zu den Aufnahmemulden der zweiten Reihe erreicht wird.

Insbesondere sind bei der Schiebetrommel die Aufnahmemulden der ersten Reihe und die Aufnahmemulden der zweiten Reihe jeweils auf einem Trommelkörper ausgebildet. Dadurch wird die Herstellung der Schiebetrommel aus den beiden nebeneinander angeordneten und gegebenenfalls gegeneinander verschränkten Trommelkörpern auf einfache Weise erreicht.

Dazu ist weiterhin vorgesehen, dass für die Ausbildung der Schiebetrommel der erste Trommelkörper mit den Aufnahmemulden der ersten Reihe und der Trommelköper mit den Aufnahmemulden der zweiten Reihe miteinander verbunden sind.

Vorzugsweise sind an den Aufnahmemulden der ersten Reihe und an den Aufnahmemulden der zweiten Reihe an den voneinander abgewandten Enden der Aufnahmemulden Anschläge für die stabförmigen Artikel vorgesehen. Hierbei werden auf der Schiebetrommel die stabförmigen Artikel in den Aufnahmemulden nach außen zu den äußeren Endanschlägen verschoben. Die Anschläge für die beiden Reihen können dabei als Ringkörper ausgebildet sind.

Des Weiteren zeichnet sich die erste Schiebetrommel in einer Weiterbildung dadurch aus, dass zwischen einem Aufnahmebereich zum Aufnehmen von stabförmigen Artikeln in die Aufnahmemulden der ersten Reihe und in die Aufnahmemulden der zweiten Reihe von einer in Förderrichtung stromaufwärts vorgesehenen Fördertrommel, insbesondere Staffeltrommel, und einem Übergabebereich zum Übergeben der auf der Schiebetrommel längsaxial verschobenen und positionierten stabförmigen Artikel aus den Aufnahmemulden an die nachfolgende zweite Schiebetrommel mindestens eine Abdeckvorrichtung vorgesehen ist, wobei insbesondere die Abdeckvorrichtung eine Abdeckung für die Aufnahmemulden der ersten Reihe und eine Abdeckung für die Aufnahmemulden der zweiten Reihe aufweist. Vorzugsweise sind zwei Abdeckvorrichtungen vorgesehen, wobei jeweils eine Abdeckvorrichtung für die Aufnahmemulden der ersten Reihe bzw. für die Aufnahmemulden der zweiten Reihe vorgesehen sind.

Die Abdeckvorrichtung ist hierbei entlang dem Transferbereich zwischen dem Aufnahmebereich und dem Übergabebereich an der Schiebetrommel angeordnet, wodurch während der längsaxialen Verschiebung der stabförmigen Artikel in den Aufnahmemulden diese sicher geführt werden. Insbesondere ist die Abdeckvorrichtung in eine erste Abdeckung für die Aufnahmemulden der ersten Reihe und eine zweite Abdeckung für die Aufnahmemulden der zweiten Reihe ausgebildet, wodurch die voneinander beabstandeten Abdeckungen einen Spalt aufweisen und ein Druckausgleich während der längsaxialen Verschiebevorgänge mittels beaufschlagter Luft erfolgt.

Außerdem zeichnet sich eine Ausführungsform der Schiebetrommel dadurch aus, dass die Muldenkontur der Aufnahmemulden der ersten Reihe sich von der Muldenkontur der Aufnahmemulden der zweiten Reihe unterscheidet, wobei insbesondere die Muldenkontur der Aufnahmemulden einer Reihe eine Fase, insbesondere, bezogen auf die Förderrichtung der Schiebetrommel, dem Muldengrund vorauseilende Fase, aufweist.

Aufgrund der unterschiedlichen Muldenkonturen der Aufnahmemulden der beiden Reihen wird die Aufnahme von stabförmigen Artikeln in die Aufnahmemulden erleichtert.

Insbesondere ist bei einer Schiebetrommel weiterhin vorgesehen, dass im Aufnahmebereich von stabförmigen Artikeln in die Aufnahmemulden der beiden Reihen eine Auskämmeinrichtung für die stabförmigen Artikel vorgesehen ist, wobei insbesondere die Auskämmeinrichtung für jede Reihe der Aufnahmemulden eine Auskämmvorrichtung aufweist und wobei die Auskämmvorrichtungen derart angeordnet sind, dass der Übergabepunkt der stabförmigen Artikel an die Aufnahmemulden der ersten Reihe sich vom Übergabepunkt der stabförmigen Artikel in die Aufnahmemulden der zweiten Reihe bezogen auf die Förderrichtung unterscheidet. Hierbei ist vorzugsweise für jede Reihe eine separate Auskämmvorrichtung vorgesehen, so dass die von einer stromaufwärts angeordneten Staffeltrommel übergebenen stabförmigen Artikel sicher aus den Aufnahmemulden der Staffeltrommel geführt werden und in die jeweiligen Aufnahmemulden der ersten Reihe oder der Aufnahmemulden der zweiten Reihe aufgenommen werden.

Dazu ist gemäß einem weiteren Aspekt vorgesehen, dass die Muldenstege der Aufnahmemulden der ersten Reihe und/oder die Muldenstege der Aufnahmemulden der zweiten Reihe wenigstens eine Durchbrechung für eine im Übergabebereich an der Schiebetrommel vorgesehene Auskämmeinrichtung im äußeren Randbereich aufweisen. Durch die Auskämmeinrichtung im äußeren Randbereich wird eine Übergabe der längsaxial verschobenen stabförmigen Artikel von der Schiebetrommel an die zweite Schiebetrommel erreicht.

Des Weiteren zeichnet sich die erste Schiebetrommel in einer Ausführungsform dadurch aus, dass im Übergabebereich der Schiebetrommel zum Übergeben von stabförmigen Artikeln in Aufnahmemulden der zweiten Schiebetrommel eine Artikelübergabeleitvorrichtung an der ersten Schiebetrommel angeordnet ist, so dass, insbesondere bei abgeschaltetem Haltevakuum an den Saugbohrungen der Aufnahmemulden, die längsaxial verschobenen stabförmigen Artikel entlang der Übergabeleitvorrichtung bei Rotation der ersten Schiebetrommel führbar sind oder geführt werden, wobei insbesondere die Artikelübergabeleitvorrichtung für die Aufnahmemulden der ersten Reihe und für die Aufnahmemulden der zweiten Reihe jeweils einen Führungskörper aufweist, wobei weiter insbesondere die Führungskörper sich in ihrer Geometrie unterscheiden. Dadurch, dass die beiden Reihen der Aufnahmemulden gegeneinander um einen Winkel verschränkt bzw. versetzt zueinander angeordnet sind, wird mittels der beiden Führungskörper als Artikelübergabeleitvorrichtung eine Übergabe der längsaxial verschobenen stabförmigen Artikel an die nachfolgende zweite Schiebetrommel ermöglicht.

Vorzugsweise weisen die Aufnahmemulden der ersten Schiebetrommel wenigstens eine oder mehrere Saugbohrungen auf, um die stabförmigen Artikel in den Aufnahmemulden mit Haltevakuum zu beaufschlagen, wobei in einem Transferbereich der Schiebetrommel, in dem kein Haltevakuum an den geförderten stabförmigen Artikeln angelegt oder anlegbar ist, eine Artikelübergabeleitvorrichtung an der Schiebetrommel angeordnet oder anordbar ist, so dass bei im Transferbereich nicht-wirksamem Haltevakuum entlang der Artikelübergabeleitvorrichtung bei Rotation der Schiebetrommel die stabförmigen Artikel führbar sind oder geführt werden.

Bei der Schiebetrommel werden bei nicht-wirksamem, d.h. abgeschaltetem Haltevakuum die stabförmigen Artikel radial über den Umfang aus der Schiebetrommel entlang der Artikelübergabeleitvorrichtung geführt und anschließend von der Artikelübergabeleitvorrichtung an die zweite Schiebetrommel übergeben. Hierbei rollen die stabförmigen Artikel auf der, vorzugsweise gekrümmten, Oberfläche der Artikelübergabeleitvorrichtung ab, wobei die stabförmigen Artikel bei Rotation der Schiebetrommel durch Muldenstege der Aufnahmemulden voneinander beabstandet sind. Dabei ist zwischen dem Muldengrund einer Aufnahmemulde und dem Muldengrund einer vorauseilenden bzw. einer nacheilenden Aufnahmemulde in queraxialer Richtung der stabförmigen Artikel bzw. in Förderrichtung der stabförmigen Artikel jeweils ein Muldensteg der Schiebetrommel ausgebildet, so dass im Transferbereich die stabförmigen Artikel vereinzelt und in queraxialer Richtung zueinander beabstandet entlang der Oberfläche der Artikelübergabeleitvorrichtung entlang gleiten bzw. geführt werden, wobei die stabförmigen Artikel keinen Kontakt mit dem Muldengrund haben.

Insbesondere sind die Aufnahmemulden der ersten Schiebetrommel als tiefe Mulden ausgebildet, d.h. dass die seitlichen Muldenstege bei Aufnahme von stabförmigen Artikeln die stabförmigen Artikel in radialer Richtung der Schiebetrommel überragen.

Da im Transferbereich, in dem die Artikelübergabeleitvorrichtung an der Schiebetrommel angeordnet ist, das Haltevakuum bzw. der Unterdruck an den Saugluftbohrungen der Aufnahmemulden, beispielsweise mittels eines Steuerkörpers im Inneren der Schiebetrommel, abgeschaltet ist, bewegen sich die stabförmigen Artikel nach Abschalten des Haltevakuums radial aus der Aufnahmemulde und werden dann anschließend von der Artikelübergabeleitvorrichtung an die zweite Schiebetrommel ohne weitere Führungseinrichtung oder unter Verwendung einer axialen Führungseinrichtung übergeben. Vor der Übergabe werden die stabförmigen Artikel, die auf der Oberfläche der Artikelübergabeleitvorrichtung gefördert werden bzw. darauf abrollen, nicht mehr in der Aufnahmemulde gehalten und mittels Schwerkraft und/oder mittels von Fliehkräften an bzw. entlang der der Schiebetrommel zugewandten Innenbahn der Artikelübergabeleitvorrichtung gefördert.

Insbesondere ist die Artikelübergabeleitvorrichtung mit einer schalenförmigen Oberfläche ausgebildet, die in einem kleinen Abstand zu den Muldenstegen der Aufnahmemulden an der Schiebetrommel angeordnet ist.

Für die bzw. bei der Übergabe der stabförmigen Artikel, die entlang der Oberfläche der Artikelübergabeleitvorrichtung gefördert werden, können zusätzlich noch Auskämmeinrichtungen am auslaufenden Ende der Artikelübergabeleitvorrichtung zur Überführung der stabförmigen Artikel an die nachfolgende zweite Schiebetrommel, vorgesehen sein, wodurch gewährleistet ist, dass die stabförmigen Artikel sicher geführt werden. Hierbei können die Muldenstege jeweils mit einem Schlitz ausgebildet sein, so dass beispielsweise die Spitze eines Auskämmkörpers in den Schlitz der Muldenstege eingreifen kann bzw. positioniert ist.

Dazu ist in einer Weiterbildung vorgesehen, dass die Artikelübergabeleitvorrichtung, vorzugsweise an der unterseitigen Hälfte der ersten Schiebetrommel in einem Übergabebereich zu der zweiten Schiebetrommel angeordnet oder anordbar ist. Insbesondere ist die Artikelübergabeleitvorrichtung in einem oder beiden unterseitigen Quadranten der ersten Schiebetrommel angeordnet. Ein Quadrant ergibt sich durch einen Schnitt einer vertikalen und einer horizontalen Ebene durch die Rotationsachse einer Fördertrommel.

Darüber hinaus wird eine sichere Übergabe der stabförmigen Artikel dadurch sichergestellt, dass die Artikelübergabeleitvorrichtung an ihrem auslaufenden Ende mit einer, vorzugsweise spitz zulaufenden, Verjüngung ausgebildet ist. Das auslaufende Ende der Artikelübergabeleitvorrichtung ist der Endabschnitt der Artikelübergabeleitvorrichtung, an dem die Übergabe der stabförmigen Artikel an die zweite Schiebetrommel erfolgt.

Insbesondere weist die Artikelübergabeleitvorrichtung eine der ersten Schiebetrommel zugewandte gekrümmte Oberfläche bzw. Innenbahn auf, wobei insbesondere der Krümmungsradius der Oberfläche oder der Innenbahn am auslaufenden Ende der Artikelübergabeleitvorrichtung kleiner als der Krümmungsradius der Oberfläche oder der Innenbahn im, vorzugsweise einlaufenden und/oder mittleren, Bereich der Artikelübergabeleitvorrichtung ist.

In einer bevorzugten Ausführungsform ist weiterhin vorgesehen, dass die Artikelübergabeleitvorrichtung eine einteilige, der ersten Schiebetrommel zugewandte Oberfläche oder Innenbahn aufweist. Hierbei weist die Innenbahn oder Oberfläche keinen Versatz oder Sprung auf, so dass die der Schiebetrommel zugewandte Innenbahn oder Oberfläche keine Diskontinuität aufweist. Somit ist die Innenbahn oder Oberfläche als kontinuierliche Fläche ausgebildet.

In einer alternativen Ausführungsform der ersten Schiebetrommel ist vorgesehen, dass die Artikelübergabeleitvorrichtung eine mit einem Versatz ausgebildete und der ersten Schiebetrommel zugewandte Oberfläche oder Innenbahn aufweist, so dass zwei Teiloberflächen gebildet sind, wobei jede Teiloberfläche oder Teilinnenbahn der Artikelübergabeleitvorrichtung einer Reihe von Aufnahmemulden der ersten Schiebetrommel zugeordnet ist.

Dabei ist beispielsweise vorgesehen, dass sich die Krümmungsradien der Teiloberflächen am auslaufenden Ende der Artikelübergabeleitvorrichtung unterscheiden. In einer Ausgestaltung ist es denkbar, dass die Krümmungsradien der Teiloberflächen im einlaufenden und/oder mittleren Bereich der Artikelübergabeleitvorrichtung gleich sind. Hierbei sind die Teiloberflächen bezogen auf die Förderrichtung der stabförmigen Artikel bzw. der Schiebetrommel als kontinuierliche Flächen ausgebildet, wobei bezogen auf die Rotationsachse der Schiebetrommel oder bezogen auf die längsaxiale Ausrichtung der stabförmigen Artikel ein Versatz, vorzugsweise in radialer Richtung, zwischen den Teiloberflächen ausgebildet ist. Insbesondere ist der Versatz am auslaufenden Ende bzw. an den auslaufenden Enden der Teiloberflächen, die an den Übergabebereich angrenzen, ausgebildet.

Außerdem ist in einer Weiterbildung vorgesehen, dass die auslaufenden Enden der Teiloberflächen oder Teilinnenflächen der Artikelübergabeleitvorrichtung unterschiedliche Abstände zu dem jeweiligen in den Teiloberflächen oder Teilinnenbahnen zugewandten Muldengrund der Aufnahmemulden aufweisen.

Darüber hinaus ist es möglich, dass die Artikelübergabeleitvorrichtung als Transferschale ausgebildet ist. Außerdem ist es ebenfalls möglich, dass zur Ausbildung von zwei Teiloberflächen oder Teilinnenbahnen für jeweils eine Reihe von Artikelmulden die Artikelübergabeleitvorrichtung jeweils einen Körper oder Führungskörper aufweist, die insbesondere sich in der Geometrie oder in der Anordnung an der Schiebetrommel unterscheiden.

Ferner zeichnet sich eine Weiterbildung der Trommelanordnung dadurch aus, dass die zweite Schiebetrommel durchgehende Aufnahmemulden für die stabförmigen Artikel aufweist, wobei insbesondere zwischen den äußeren Randbereichen der Aufnahmemulden der zweiten Schiebetrommel wenigstens ein Anschlag, vorzugsweise zwei Anschläge, für die stabförmigen Artikel vorgesehen ist.

Dabei ist weiterhin vorgesehen, dass die Aufnahmemulden der zweiten Schiebetrommel an den äußeren Enden offen ist, wobei im Transferbereich der Schiebetrommel eine Abdeckvorrichtung für die Aufnahmemulden vorgesehen ist, wodurch beispielsweise von einer Saugbohrung in der Mitte der Aufnahmemulden durch Beaufschlagung von Saugluft die zunächst außenseitig angeordneten stabförmigen Artikel nach innen in Richtung der Saugbohrung der Aufnahmemulden bewegt werden, bis diese an einem Anschlag positioniert sind. Hierbei sind die paarweise in einer Aufnahmemulde angeordneten stabförmigen Artikel in einem Abstand voneinander angeordnet, so dass die stabförmigen Artikel nachfolgend an eine weitere Fördertrommel paarweise übergeben werden.

Überdies wird die Aufgabe gelöst durch eine Maschine der Tabak verarbeitenden Industrie, insbesondere Filteransetzmaschine oder Filterherstellungsmaschine, die mit einer Trommelanordnung, wie voranstehend beschrieben, vorzugsweise für eine Filterzuführeinrichtung an der Maschine ausgebildet ist. Zur Vermeidung von Wiederholungen wird auf die obigen Ausführungen ausdrücklich verwiesen.

Ferner wird die Aufgabe gelöst durch ein Verfahren zum queraxialen Fördern von stabförmigen Artikeln der Tabak verarbeitenden Industrie, insbesondere Filterstäbe und/oder aus Filterstäben geschnittene Filterstücke, unter Verwendung einer voranstehend beschriebenen Trommelanordnung. Zur Vermeidung von Wiederholungen wird auf die obigen Ausführungen ausdrücklich verwiesen.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1a: schematisch eine Trommelanordnung einer Filterzuführung einer Multifiltermaschine;
- Fig. 1b: schematisch ein Ablaufdiagramm zur Herstellung von Filterstopfen gemäß der Trommelanordnung aus Fig. 1a;
- Fig. 2a: schematisch ein Ablaufdiagramm auf einer weiteren Schiebetrommel;
- Fig. 2b: schematisch ein Ablaufdiagramm auf einer weiteren Schiebetrommel;
- Fig. 3: schematisch eine perspektivische Ansicht einer Trommelanordnung mit zwei Schiebetrommeln;
- Fig. 4a: schematisch eine Detailansicht der ersten Schiebetrommel der Trommelanordnung aus Fig. 3;
- Fig. 4b: eine schematische Ansicht der zweiten Schiebetrommel der Trommelanordnung aus Fig. 3 in einer Detailansicht;
- Fig. 5: eine weitere schematische Ansicht einer Schiebetrommel gemäß einer weiteren Ausführungsform;
- Fig. 6: eine schematische Darstellung einer Trommelanordnung mit zwei Schiebetrommeln;
- Fig. 7a, 7b: schematisch jeweils einen Ausschnitt einer Ansicht einer ersten Schiebetrommel im Abgabebereich an eine zweite Schiebetrommel und
- Fig. 8a, 8b: schematisch jeweils eine Detailansicht des Übergabebereichs an einer ersten Schiebetrommel.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1a zeigt schematisch eine Ansicht einer Filterzuführeinrichtung 10, wobei die Filterzuführeinrichtung 10 beispielsweise in einer schematisch bezeichneten Multifiltermaschine M integriert ist. Aus einem Magazin 12 mit Filterstäben 100 werden Filterstäbe 100 mittels einer Entnahmetrommel 14 entnommen und zu an der Entnahmetrommel 14 angeordneten Schneidmessern 16.1, 16.2, 16.3 transportiert, an denen die Filterstäbe 100 in mehrere doppelt lange Filterstopfen 111 bis 118 geschnitten werden.

Bei dem in Fig. 1b dargestellten Ablaufdiagramm werden hierbei die Filterstäbe 100 in Filterstopfen 111 bis 118 auf der Entnahmetrommel geschnitten. Die Filterstopfen werden auch als Filterstücke bezeichnet.

Die geschnittenen Filterstopfen 111 bis 118 werden anschließend von der Entnahmetrommel 14 an eine Staffeltrommel 18 übergeben, auf der die Filterstopfen 111 bis 118 gestaffelt werden. Bei der Staffelung werden die einzelnen Filterstopfen 111 bis 118 auf der Staffeltrommel 18 längsaxial und queraxial zueinander versetzt angeordnet. Von der Staffeltrommel 18 werden die gestaffelt angeordneten Filterstopfen 111 bis 118 anschließend an eine erste Schiebetrommel 20 übergeben, so dass die Filterstopfen 111 bis 118 längsaxial nach außen auf der Schiebetrommel 20 verschoben werden, wobei an der Außenseite der Schiebetrommel 20 bzw. an den Aufnahmemulden 21, 22 der Schiebetrommel 20 entsprechende Positionsanschläge (vgl. Fig. 4a) angeordnet sind, so dass nach Verschieben der Filterstopfen 111 bis 118 die Filterstopfen 111 bis 118 in den Aufnahmemulden 21, 22 an den Positionsanschlägen angeordnet sind.

Die Schiebetrommel 20 weist zwei nebeneinander angeordnete Reihen R1, R2 mit Aufnahmemulden 21, 22 auf. Die Reihe R1 mit den Aufnahmemulden 21 nimmt die Filterstopfen 111 bis 114 auf, während die zweite Reihe R2 mit den Aufnahmemulden 22 die Filterstopfen 115 bis 118 aufnimmt. Während der queraxialen Förderung der Filterstopfen 111 bis 118 auf der Schiebetrommel 20 werden die Filterstopfen 111 bis 114 durch Beaufschlagung von Saugluft längsaxial nach außen verschoben, sowie die in den Aufnahmemulden 22 der zweiten Reihe R2 aufgenommenen Filterstopfen 115 bis 118 ebenfalls nach außen in die entgegengesetzte Richtung verschoben. Die Aufnahmemulden 21 der ersten Reihe R1 und die Aufnahmemulden 22 der zweiten Reihe R2 sind hierbei nicht fluchtend zueinander in längsaxialer Richtung angeordnet, so dass die Aufnahmemulden 21 und 22 in Umfangsrichtung verschränkt zueinander angeordnet sind (vgl. Fig. 4a).

Vor der Übergabe der Filterstopfen 111 bis 118 sind die Filterstopfen 111 bis 118 in längsaxialer Richtung an den äußeren Enden der Aufnahmemulden 21, 22 voneinander beabstandet. Anschließend werden die Filterstopfen 111 bis 118 von der Schiebetrommel 20 an eine weitere, zweite Schiebetrommel 24 in die Aufnahmemulden 21, 22 der zweiten Schiebetrommel 24 übergeben, wobei auf der Schiebetrommel 24 die Filterstopfen 111 bis 114 sowie die Filterstopfen 115 bis 118 in längsaxialer Richtung in den durchgehenden Aufnahmenuten der zweiten Schiebetrommel 24 nach innen gegen Anschläge 26 und 28 verschoben werden. Danach werden die auf der zweiten Schiebetrommel 24 verschobenen Filterstopfen 111 bis 118 an eine weitere Fördertrommel 30 paarweise übergeben.

Um die Filterstopfen 111 bis 114 von der Staffeltrommel 18 in die Aufnahmemulden 21 der Reihe R1 zu übergeben, ist hierbei an der Schiebetrommel 20 eine Auskämmeinrichtung 31 angeordnet. Hierdurch werden die Filterstäbe 111 bis 114 sicher in die Aufnahmemulden 21 abgegeben. Für einen sicheren Transfer der Filterstopfen 115 bis 118 in die Aufnahmemulden 22 der Reihe R2 der Schiebetrommel 20 ist ebenfalls eine Auskämmeinrichtung 32 vorgesehen. Die Auskämmeinrichtung 31 und die daneben angeordnete Auskämmeinrichtung 32 unterscheiden sich in den geometrischen Abmessungen, da auch die Übergabepunkte der Filterstopfen 111 bis 118 in die versetzt zueinander angeordneten Aufnahmemulden 21 und 22 verschieden sind.

Um einen sicheren Transfer der an den Außenseiten der Aufnahmemulden 21 und 22 angeordneten Filterstopfen 111 bis 118 an die zweite Schiebetrommel 24 zu gewährleisten, ist zwischen den Schiebetrommeln 20, 24 für die in den Aufnahmemulden 21 angeordneten und längsaxial verschobenen Filterstopfen 111 bis 114 eine Auskämmeinrichtung 41 angeordnet. Für die anderen Filterstopfen 115 bis 118, die in den Aufnahmemulden 22 der Reihe R1 an der Außenseite positioniert sind, ist eine Auskämmeinrichtung 42 vorgesehen. Bei der Übergabe der Filterstopfen 111 bis 118 von der ersten Schiebetrommel 20 an die zweite Schiebetrommel 24 werden in einer durchgehenden Aufnahmemulde 34 der Schiebetrommel 24 jeweils ein Filterstopfen aus den Aufnahmemulden 21 und jeweils ein Filterstopfen aus den Aufnahmemulden 22 in dieselbe Aufnahmemulde 34 der Schiebetrommel 24 übergeben.

In Fig. 2a ist schematisch ein Ablaufdiagramm für eine weitere Schiebetrommel 20 gemäß einem anderen Ausführungsbeispiel dargestellt. Bei der Schiebetrommel 20 sind hierbei die Aufnahmemulden 21 der ersten Reihe R1 und die Aufnahmemulden 22 der zweiten Reihe R2 fluchtend zueinander ausgerichtet, wobei zwischen den beiden Aufnahmemuldenreihen R1, R2 ein Spalt 50 ausgebildet ist, so dass die einander gegenüberliegenden Enden der Muldenstege der Aufnahmemulden 21 und der Aufnahmemulden 22 einen Abstand aufweisen.

Oberhalb der Aufnahmemulden 21 der Reihe R1 und oberhalb der Aufnahmemulden 22 der Reihe R2 sind im Transferbereich der Schiebetrommel 20 Abdeckungen 61, 62 angeordnet, die ebenfalls voneinander beabstandet sind, wodurch ebenfalls ein Spalt 50 zwischen der Abdeckung 61 und der Abdeckung 62 besteht. Aufgrund des Spaltes 50 zwischen den Abdeckungen 61 und 62 sowie des Spaltes 50 zwischen den Aufnahmemulden 21 und 22 wird beim längsaxialen Verschieben der Filterstopfen 111 bis 118 zu den Außenseiten der Schiebetrommel 20 mittels Saugluft ein Druckausgleich ermöglicht, wodurch prozesssicher die Filterstopfen 111 bis 118 an den beiden Außenseiten positioniert sind.

Um die Filterstopfen 111 bis 118 in längsaxialer Richtung in den Aufnahmemulden 21 bzw. 22 nach außen zu bewegen, sind im Bereich der Außenseiten Saugluftbohrungen in den Aufnahmemulden 21, 22 vorgesehen, die mit Unterdruck beaufschlagt werden, wodurch aufgrund des Unterdrucks die Filterstopfen 111 bis 118 jeweils nach außen gezogen werden.

Gemäß dem Ausführungsbeispiel in Fig. 2b für eine weitere Schiebetrommel 20 sind die Aufnahmemulden 21 der Reihe R1 versetzt zu den Aufnahmemulden 22 der Reihe R2 angeordnet, so dass die Muldenkonturen der Aufnahmemulden 21 und 22 nicht-fluchtend zueinander angeordnet sind. Dadurch ist jeweils in den Fluchten der Aufnahmemulden 21 bzw. 22 ein Ende eines Muldenstegs der jeweils anderen Aufnahmemuldenreihe angeordnet, wodurch eine seitliche mechanische Barriere zwischen den beiden Reihen R1, R2 ausgebildet ist. Zusätzlich ist zwischen den Reihen R1, R2 mit den Aufnahmemulden 21 bzw. 22 ein Spalt 50 zwischen den beiden Reihen R1, R2 ausgebildet.

Fig. 3 zeigt in einer schematischen, perspektivischen Ansicht eine Trommelanordnung mit der ersten Schiebetrommel 20 und der zweiten Schiebetrommel 24. Fig. 4a zeigt eine Detailansicht der Schiebetrommel 20, während in Fig. 4b schematisch im Ausschnitt eine Ansicht der zweiten Schiebetrommel 24 gezeigt ist.

Wie aus Fig. 4a ersichtlich ist, ist an der ersten Schiebetrommel 20 eine Auskämmeinrichtung 31 für die Filterstopfen 111 bis 114, die in die tiefen Aufnahmemulden 21 der Reihe R1 eingebracht werden, angeordnet, wobei die Auskämmeinrichtung 31 sich von der benachbarten Auskämmeinrichtung 32 für die Filterstopfen 115 bis 118 zum Einbringen in die Aufnahmemulden 22 der zweiten Reihe R2 in der Länge unterscheidet.

Zwischen den in Umfangsrichtung der Schiebetrommel 20 hintereinander angeordneten Aufnahmemulden 21 der Reihe R1 bzw. den Aufnahmemulden 22 der Reihe R2 sind jeweils radial nach außen sich erstreckende Muldenstege 27 bzw. 29 ausgebildet.

Die Aufnahmemulden 21 der Reihe R1 sind zu den Aufnahmemulden 22 der Reihe R2 nicht-fluchtend angeordnet, so dass die Aufnahmemulden 21 der Reihe R1 zu den Aufnahmemulden 22 der Reihe R2 winkelversetzt angeordnet sind. Um die Filterstopfen 115 bis 118 sicher in den Aufnahmemulden 22 anzuordnen, weisen die Muldenstege 29 zwischen dem Muldengrund der Aufnahmemulden 22 jeweils eine Abschrägung bzw. Fase 25 auf. Hierbei ist die Fase 25 für den jeweiligen Muldengrund der Aufnahmemulden 22 in Förderrichtung am vorauseilenden Muldensteg 29 ausgebildet.

An den Aufnahmemulden 21, 22 sind seitlich äußere Ringe 51, 52 als Positionsanschläge für die Filterstopfen angeordnet, so dass die in den Aufnahmemulden 21, 22 jeweils aufgenommenen Filterstopfen in Richtung der Ringe 51, 52 nach außen verschoben werden und an den Ringen 51, 52 positioniert werden.

In Fig. 4b ist eine perspektivische Ansicht der zweiten Schiebetrommel 24 schematisch gezeigt, wobei zum Überführen der durch längsaxiales Verschieben positionierten Filterstopfen 111 bis 118 auf der ersten Schiebetrommel 20 in die Aufnahmemulden 34 der Schiebetrommel 24 die Auskämmeinrichtungen 41, 42 angeordnet sind, die in entsprechende Nuten der Muldenstege 27, 29 der Aufnahmemulden 21, 22 eingreifen. Die Aufnahmemulden 34 sind hierbei durchgehend ausgebildet, so dass in jeder Aufnahmemulde zwei voneinander längsaxial beabstandete Filterstopfen 111 bis 118 außenseitig angeordnet werden. Die Aufnahmemulden 34 sind an den äußeren Enden offen, so dass bei Anlegen von Unterdruck an in der Mitte der Aufnahmemulden 34 angeordnete Saugbohrungen die am äußeren Rand angeordneten Filterstopfen 111 bis 118 nach innen zur Mitte der Aufnahmemulden 34 verschoben werden.

Um eine sichere Überführung bzw. Abgabe von stabförmigen Artikeln bzw. Filterstopfen 111 bis 118 von der ersten Schiebetrommel 20 an die zweite Schiebetrommel 24 zu ermöglichen, sind im Übergabebereich zwischen den beiden Schiebetrommeln 20, 24 Abgabeschalen 55 als eine Art Übergabeleitvorrichtung für die stabförmigen Artikel an der Schiebetrommel angeordnet.

In Fig. 5 ist schematisch eine perspektive Ansicht einer ersten Schiebetrommel 20 gemäß einem weiteren Ausführungsbeispiel dargestellt. Hierbei sind an der ersten Schiebetrommel 20 eine Auskämmeinrichtung 31 und eine Auskämmeinrichtung 32 für die Filterstopfen gezeigt, die in den tiefen Aufnahmemulden der beiden Reihen von Aufnahmemulden der Schiebetrommeln 20 aufgenommen werden.

Nach der Aufnahme der Filterstopfen in den beiden Reihen der Aufnahmemulden werden die Filterstopfen mit Unterdruck in den tiefen Mulden beaufschlagt, wofür die Aufnahmemulden mit entsprechenden Saugbohrungen ausgebildet sind (vgl. Fig. 3, Fig. 4).

Im unteren Abgabebereich ist an der Schiebetrommel 20 eine als Artikelübergabeleitvorrichtung vorgesehene Transferschale oder Abgabeschale 55 angeordnet, so dass die in den Aufnahmemulden geförderten Filterstopfen sicher an die nachfolgende Schiebetrommel abgegeben werden. Die Abgabeschale 55, die auch als Transferschale bezeichnet wird, ist in einem Transferbereich T der Schiebetrommel 20 angeordnet, in dem das Haltevakuum an den Saugbohrungen im Muldengrund bzw. an den Filterstopfen abgeschaltet ist, so dass die Filterstopfen in den Aufnahmemulden nicht mehr mit Unterdruck in den Aufnahmemulden anliegen und somit keinen Kontakt mehr mit dem Muldengrund der jeweiligen Aufnahmemulden haben.

In diesem Transferbereich T ist die Abgabeschale 55 angeordnet, die am auslaufenden Ende, d.h. in dem Bereich zur nächsten bzw. nachfolgenden Schiebetrommel spitz zulaufend ausgebildet ist. Durch das Abschalten des Haltevakuums im Transferbereich T werden die Filterstopfen entlang der Innenseite bzw. Oberfläche der Abgabeschale 55 entlang gefördert. Am einlaufenden Ende der Abgabeschale 55 ist diese ebenfalls spitz zulaufend ausgebildet.

In Fig. 6 ist eine Trommelanordnung mit der ersten Schiebetrommel 20 und der zweiten Schiebetrommel 24 schematisch dargestellt. Hierbei ist schematisch die Übergabe einer Reihe von Filterstopfen gezeigt.

Die Abgabeschale 55 ist an der Schiebetrommel 20 in einem Transferbereich T angeordnet, in dem das Haltevakuum an den Saugbohrungen der Aufnahmemulden abgeschaltet ist, so dass bei Rotation der Schiebetrommel 20 die Filterstopfen 111 bis 114 auf der der Schiebetrommel 20 zugewandten Innenseite bzw. Oberfläche abrollen. Dadurch, dass die Filterstopfen 111 bis 114 in tiefen Aufnahmemulden angeordnet sind, sind diese in queraxialer Richtung bzw. in Förderrichtung der Schiebetrommel 20 voneinander beabstandet, wobei die Filterstopfen 111 bis 114 auf der Oberfläche der Abgabeschale 55 abrollen. Die Innenfläche bzw. Oberfläche der Abgabeschale 55 ist hierbei gekrümmt ausgebildet, um eine sichere Führung der Filterstopfen 111 bis 114 sicherzustellen.

Während der Förderung der Filterstopfen 111 bis 114 im Transferbereich T rollen die Filterstopfen 111, 114 auf der Innenfläche ab und werden am auslaufenden Ende der Abgabeschale 55 an die Aufnahmemulden der nachfolgenden Schiebetrommel 24 übergeben. Vor der Übergabe werden die Filterstopfen 111 bis 114 nicht mehr in den Aufnahmemulden gehalten und über die Schwerkraft und/oder die Fliehkräfte an der Innenbahn der Abgabeschale 55 geführt.

In Fig. 7a, 7b sind zwei verschiedene Ausführungsformen einer Abgabeschale 55 bzw. Artikelübergabeleitvorrichtung für die Filterstopfen 111 bis 118 bzw. für die stabförmigen Artikel dargestellt. Bei dem in Fig. 7a dargestellten Ausführungsbeispiel ist die der Schiebetrommel 20 zugewandte Innenfläche 56 über die gesamte Breite gleich und weist keine Sprünge oder dergleichen auf. Damit ist die Innenfläche 56 über die gesamte Breite einheitlich für beide Reihen R1, R2 der Aufnahmemulden der Schiebetrommel 20. Am einlaufenden Ende und am auslaufenden Ende der Abgabeschale 55 ist die glatte Innenfläche 56 jeweils mit einer geraden Abschlusskante begrenzt.

Bei dem in Fig. 7b schematisch dargestellten Ausführungsbeispiel ist die Abgabeschale 55 gezeigt, wobei die Abgabeschale 55 zwei endseitige Teilinnenflächen 57.1, 57.2 für die beiden Reihen R1, R2 aufweist. Hierbei ist zwischen den Teilinnenflächen 57.1, 57.2 ein Versatz vorgesehen, um die Filterstopfen sicher in Aufnahmemulden der nachfolgenden Schiebetrommel zu übergeben. Dadurch sind die Teilinnenflächen 57.1, 57.2 am auslaufenden Ende der Abgabeschale in der Höhe zueinander durch eine Stufe oder dergleichen versetzt.

Am einlaufenden Ende der Abgabeschale 55 kann eine Innenfläche über die gesamte Breite der Abgabeschale 55 vorgesehen sein, die bezogen auf die Förderrichtung der Filterstopfen am auslaufenden Ende in die dargestellten Teilinnenflächen 57.1, 57.2 aufgeteilt ist. Jede der am auslaufenden Ende zu einander versetzten Teilinnenflächen 57.1, 57.2 ist jeweils mit einer geraden Abschlusskante begrenzt. Ferner ist die Abgabeschale 55 am einlaufenden Ende mit einer geraden Abschlusskante ausgebildet.

In einer hier nicht dargestellten alternativen Ausführungsform ist vorgesehen, dass die Teilinnenflächen 57.1, 57.2 bezogen auf die Förderrichtung durchgehend vom einlaufenden Ende bis zum auslaufenden Ende der Abgabeschale 55 zueinander, z.B. durch eine Stufe oder dergleichen, in der Höhe versetzt sind.

In Fig. 8a ist eine Detailansicht im Übergabebereich der Schiebetrommel 20 an die nachfolgende Schiebetrommel (hier nicht dargestellt) gezeigt. Am auslaufenden Ende der Transferschale 55 vor der Übergabe ist das Haltevakuum in den Aufnahmemulden abgeschaltet, so dass die Filterstopfen die Innenfläche 56 der Abgabeschale 55 berühren und entlang der Innenfläche 56 geführt werden.

Bei dem in Fig. 8b gezeigten schematischen Überführungsprozess von der Schiebetrommel 20 an die nachfolgende Schiebetrommel ist dargestellt, dass ein spitz zulaufender Auskämmkörper 58 in einen Schlitz der Muldenstege eingreift und bei der Übergabe die Filterstopfen in die Aufnahmemulden der nachfolgenden Schiebetrommel führt.

Im Rahmen der Erfindung sind Merkmale, die mit "insbesondere" oder "vorzugsweise" gekennzeichnet sind, als fakultative Merkmale zu verstehen.

### Bezugszeichenliste

- 10: Filterzuführeinrichtung
- 12: Magazin
- 14: Entnahmetrommel
- 16.1, 16.2, 16.3: Schneidmesser
- 18: Staffeltrommel
- 20: Schiebetrommel
- 21: Aufnahmemulde
- 22: Aufnahmemulde
- 24: Schiebetrommel
- 25: Fase
- 26: Anschlag
- 27: Muldensteg
- 28: Anschlag
- 29: Muldensteg
- 30: Fördertrommel
- 31: Auskämmeinrichtung
- 32: Auskämmeinrichtung
- 34: Aufnahmemulde
- 41: Auskämmeinrichtung
- 42: Auskämmeinrichtung
- 50: Spalt
- 51: Ring
- 52: Ring
- 55: Abgabeschale
- 56: Innenfläche
- 57.1, 57.2: Teilinnenfläche
- 58: Auskämmkörper
- 61: Abdeckung
- 62: Abdeckung
- 100: Filterstab
- 111-118: Filterstopfen
- M: Multifiltermaschine
- R1: Reihe
- R2: Reihe
- T: Transferbereich

## Patentansprüche

1. Trommelanordnung zum queraxialen Fördern von stabförmigen Artikeln der Tabak verarbeitenden Industrie, insbesondere Filterstäbe und/oder Filterstücke und/oder segmentierte Produkte,
wobei die Trommelanordnung zwei Schiebetrommeln (20, 24) zum längsaxialen Verschieben der stabförmigen Artikel in Aufnahmemulden (21, 22, 34) aufweist, wobei die erste Schiebetrommel (20) mit Aufnahmemulden (21, 22) für stabförmige Artikel ausgebildet ist, wobei die erste Schiebetrommel (20) eingerichtet ist, dass während oder bei Förderung der stabförmigen Artikel in queraxialer Richtung die stabförmigen Artikel in den Aufnahmemulden (21, 22) längsaxial verschiebbar sind oder verschoben werden, wobei die stabförmigen Artikel nach längsaxialem Verschieben auf der ersten Schiebetrommel (20) nachfolgend von der ersten Schiebetrommel (20) an die zweite Schiebetrommel (24) übergeben werden oder übergebbar sind und die übergebenen stabförmigen Artikel auf der zweiten Schiebetrommel (24) in den Aufnahmemulden (34) der zweiten Schiebetrommel (24) in längsaxialer Richtung verschiebbar sind oder verschoben werden,
**dadurch gekennzeichnet, dass**
die erste Schiebetrommel (20) zwei nebeneinander angeordnete Reihen (R1, R2) von queraxial hintereinander angeordneten Aufnahmemulden (21, 22) in Umfangsrichtung aufweist, wobei die Aufnahmemulden (21) der ersten Reihe von Aufnahmemulden nicht-fluchtend zu den Aufnahmemulden (22) der zweiten Reihe (R2) von Aufnahmemulden angeordnet oder ausgerichtet sind.

2. Trommelanordnung nach Anspruch 1, **dadurch gekennzeichnet, dass** die Aufnahmemulden (21, 22) der ersten Schiebetrommel (20) Muldenstege (27, 29) aufweisen und die inneren Enden der Muldenstege (27) der Aufnahmemulden (21) der ersten Reihe (R1) den inneren Enden der Muldenstege (29) der zweiten Reihe (R2) gegenüberliegend und in einem vorbestimmten Abstand angeordnet sind
und/oder dass zwischen den Aufnahmemulden (21) der ersten Reihe (R1) Muldenstege (27) vorgesehen sind und zwischen den Aufnahmemulden (22) der zweiten Reihe (R2) Muldenstege (29) vorgesehen sind, wobei in Bezug auf den Muldengrund der Aufnahmemulden (21) der ersten Reihe (R1) zwischen zwei Muldenstegen (27) einer Aufnahmemulde (21) der ersten Reihe (R1) seitlich ein Muldensteg (29) einer Aufnahmemulde (22) der zweiten Reihe (R2) angeordnet ist
und/oder dass die Muldenstege (27) der ersten Reihe (R1) jeweils als seitliche Begrenzungen für die Aufnahmemulden (22) der zweiten Reihe (R2) ausgebildet sind und die Muldenstege (29) der zweiten Reihe (R2) jeweils als seitliche Begrenzungen für die Aufnahmemulden (21) der ersten Reihe (R1) ausgebildet sind.

3. Trommelanordnung nach Anspruch 1 oder 2, **dadurch gekennzeichnet, dass** die Aufnahmemulden (21) der ersten Reihe (R1) und die Aufnahmemulden (22) der zweiten Reihe (R2) jeweils auf
einem Trommelkörper ausgebildet sind, wobei insbesondere der erste Trommelkörper mit den Aufnahmemulden (21) der ersten Reihe (R1) und der zweite Trommelkörper mit den Aufnahmemulden (22) der zweiten Reihe (R2) miteinander verbunden sind.

4. Trommelanordnung nach einem der Ansprüche 1 bis 3, **dadurch gekennzeichnet, dass** an den Aufnahmemulden (21) der ersten Reihe (R1) und an den Aufnahmemulden (22) der zweiten Reihe (R2) an den voneinander abgewandten Enden der Aufnahmemulden Anschläge vorgesehen sind
und/oder dass zwischen einem Aufnahmebereich zum Aufnehmen von stabförmigen Artikeln in die Aufnahmemulden (21) der ersten Reihe (R1) und in die Aufnahmemulden (22) der zweiten Reihe (R2) von einer in Förderrichtung stromaufwärts vorgesehenen Fördertrommel, insbesondere Staffeltrommel, und einem Übergabebereich zum Übergeben der auf der ersten Schiebetrommel (20) längsaxial verschobenen stabförmigen Artikel aus den Aufnahmemulden an die zweite Schiebetrommel (24) mindestens eine Abdeckvorrichtung vorgesehen ist, wobei insbesondere die Abdeckvorrichtung eine Abdeckung für die Aufnahmemulden (21) der ersten Reihe (R1) und eine Abdeckung für die Aufnahmemulden (22) der zweiten Reihe (R2) aufweist.

5. Trommelanordnung nach einem der Ansprüche 1 bis 4, **dadurch gekennzeichnet, dass** die Muldenkontur der Aufnahmemulden (21) der ersten Reihe (R1) sich von der Muldenkontur der Aufnahmemulden (22) der zweiten Reihe (R2) unterscheidet, wobei insbesondere die Muldenkontur der Aufnahmemulden einer Reihe eine Fase, insbesondere, bezogen auf die Förderrichtung der Schiebetrommel (20), dem Muldengrund vorauseilende Fase, aufweist und/oder dass im Aufnahmebereich von stabförmigen Artikeln in die Aufnahmemulden der beiden Reihen (R1, R2) eine Auskämmeinrichtung (31, 32) für die stabförmigen Artikel vorgesehen ist, wobei insbesondere die Auskämmeinrichtung (31, 32) für jede Reihe der Aufnahmemulden (21, 22) eine Auskämmvorrichtung aufweist und wobei die Auskämmvorrichtungen derart angeordnet sind, dass der Übergabepunkt der stabförmigen Artikel an die Aufnahmemulden (21) der ersten Reihe (R1) sich vom Übergabepunkt der stabförmigen Artikel in die Aufnahmemulden (22) der zweiten Reihe (R2) bezogen auf die Förderrichtung unterscheidet.

6. Trommelanordnung nach einem der Ansprüche 1 bis 5, **dadurch gekennzeichnet, dass** die Muldenstege (27) der Aufnahmemulden (21) der ersten Reihe (R1) und/oder die Muldenstege (29) der Aufnahmemulden (22) der zweiten Reihe (R2) wenigstens eine Durchbrechung für eine im Übergabebereich an der ersten Schiebetrommel (20) vorgesehene Auskämmeinrichtung im äußeren Randbereich aufweisen
und/oder dass im Ubergabebereich der ersten Schiebetrommel (20) zum Übergeben von stabförmigen Artikeln in Aufnahmemulden der in Förderrichtung nachfolgenden zweiten Schiebetrommel (24), eine Artikelübergabeleitvorrichtung an der ersten Schiebetrommel (20) angeordnet ist, so dass, insbesondere bei abgeschaltetem Haltevakuum an den Saugbohrungen der Aufnahmemulden, die längsaxial verschobenen stabförmigen Artikel entlang der Übergabeleitvorrichtung bei Rotation der ersten Schiebetrommel (20) führbar sind oder geführt werden, wobei insbesondere die Artikelübergabeleitvorrichtung für die Aufnahmemulden (21) der ersten Reihe (R1) und für die Aufnahmemulden (22) der zweiten Reihe (R2) jeweils einen Führungskörper aufweist, wobei weiter insbesondere die Führungskörper sich in ihrer Geometrie unterscheiden.

7. Trommelanordnung nach Anspruch 1, **dadurch gekennzeichnet, dass** die Aufnahmemulden der ersten Schiebetrommel (20) wenigstens eine oder mehrere Saugbohrungen aufweisen, um die stabförmigen Artikel in den Aufnahmemulden mit Haltevakuum zu beaufschlagen, wobei in einem Transferbereich (T) der ersten Schiebetrommel (20), in dem kein Haltevakuum an den geförderten stabförmigen Artikeln angelegt oder anlegbar ist, eine Artikelübergabeleitvorrichtung (55) an der ersten Schiebetrommel (20) angeordnet oder anordbar ist, so dass bei im Transferbereich nicht-wirksamem Haltevakuum entlang der Artikelübergabeleitvorrichtung (55) bei Rotation der ersten Schiebetrommel (20) die stabförmigen Artikel führbar sind oder geführt werden.

8. Trommelanordnung nach Anspruch 7, **dadurch gekennzeichnet, dass** die Artikelübergabeleitvorrichtung (55), vorzugsweise an der unterseitigen Hälfte der ersten Schiebetrommel (20), in einem Übergabebereich zu der zweiten Schiebetrommel (24) angeordnet oder anordbar ist
und/oder dass die Artikelübergabeleitvorrichtung (55) an ihrem auslaufenden Ende mit einer, vorzugsweise spitz zulaufenden, Verjüngung ausgebildet ist.

9. Trommelanordnung nach Anspruch 7 oder 8, **dadurch gekennzeichnet, dass** die Artikelübergabeleitvorrichtung (55) eine der ersten Schiebetrommel (20) zugewandte gekrümmte Oberfläche (56, 57.1, 57.2) aufweist, wobei insbesondere der Krümmungsradius der Oberfläche (56, 57.1, 57.2) am auslaufenden Ende der Artikelübergabeleitvorrichtung (55) kleiner als der Krümmungsradius der Oberfläche (56, 57.1, 57.2) im, vorzugsweise einlaufenden und/oder mittleren, Bereich der Artikelübergabeleitvorrichtung (55) ist.

10. Trommelanordnung nach einem der Ansprüche 7 bis 9, **dadurch gekennzeichnet, dass** die Artikelübergabeleitvorrichtung (55) eine einteilige, der ersten Schiebetrommel (20) zugewandte Oberfläche (56) aufweist.

11. Trommelanordnung nach einem der Ansprüche 7 bis 9, **dadurch gekennzeichnet, dass** die Artikelübergabeleitvorrichtung (55) eine mit einem Versatz ausgebildete und der ersten Schiebetrommel (20) zugewandte Oberfläche aufweist, so dass zwei Teiloberflächen (57.1, 57.2) gebildet sind, wobei jede Teiloberfläche (57.1, 57.2) der Artikelübergabeleitvorrichtung (55) einer Reihe von Aufnahmemulden der ersten Schiebetrommel (20) zugeordnet ist, wobei insbesondere die auslaufenden Enden der Teiloberflächen (57.1, 57.2) der Artikelübergabeleitvorrichtung (55) unterschiedliche Abstände zu den jeweiligen in den Teiloberflächen (57.1, 57.2) zugewandten Muldengrund der Aufnahmemulden aufweisen.

12. Trommelanordnung nach einem der Ansprüche 1 bis 11, **dadurch gekennzeichnet, dass** die zweite Schiebetrommel (24) durchgehende Aufnahmemulden (34) für die stabförmigen Artikel aufweist,
wobei insbesondere zwischen den äußeren Randbereichen der Aufnahmemulden (34) der zweiten Schiebetrommel (24) wenigstens ein Anschlag (26, 28), vorzugsweise zwei Anschläge, für die stabförmigen Artikel vorgesehen ist.

13. Maschine (M) der Tabak verarbeitenden Industrie, insbesondere Filteransetzmaschine (M) oder Filterherstellungsmaschine, mit einer Trommelanordnung nach einem der Ansprüche 1 bis 12, vorzugsweise für eine Filterzuführeinrichtung (10).

14. Verfahren zum queraxialen Fördern von stabförmigen Artikeln der Tabak verarbeitenden Industrie, insbesondere Filterstäbe und/oder aus Filterstäben geschnittene Filterstücke, unter Verwendung einer Trommelanordnung nach einem der Ansprüche 1 bis 12.

## Claims

1. A drum arrangement for conveying rod-shaped articles for the tobacco processing industry, in particular filter rods and/or filter pieces and/or segmented products, in a transverse axial manner, wherein the drum arrangement has two shifting drums (20, 24) for displacing the rod-shaped articles in a longitudinal axial manner in receiving troughs (21, 22, 34), wherein the first shifting drum (20) is configured with receiving troughs (21, 22) for rod-shaped articles, wherein the first shifting drum (20) is designed such that during or when conveying the rod-shaped articles in a transverse axial direction, the rod-shaped articles can be or are displaced in a longitudinal axial manner in the receiving troughs (21, 22), wherein the rod-shaped articles, after being displaced in a longitudinal axial manner on the first shifting drum (20), are or can subsequently be transferred from the first shifting drum (20) to the second shifting drum (24) and the transferred rod-shaped articles can be or are displaced in the longitudinal axial direction on the second shifting drum (24) in the receiving troughs (34) of the second shifting drum (24), **characterized in that** the first shifting drum (20) has two rows (R1, R2) arranged next to one another of receiving troughs (21, 22) arranged in a transverse axial manner behind one another in the circumferential direction, wherein the receiving troughs (21) of the first row of receiving troughs are arranged or oriented in a non-aligned manner with the receiving troughs (22) of the second row (R2) of receiving troughs.

2. The drum arrangement according to Claim 1, **characterized in that** the receiving troughs (21, 22) of the first shifting drum (20) have aligning groove segments (27, 29) and the inner ends of the aligning groove segments (27) of the receiving troughs (21) of the first row (R1) are arranged opposite the inner ends of the aligning groove segments (29) of the second row (R2) and at a predetermined distance
and/or that aligning groove segments (27) are provided between the receiving troughs (21) of the first row (R1), and aligning groove segments (29) are provided between the receiving troughs (22) of the second row (R2), wherein an aligning groove segment (29) of a receiving trough (22) of the second row (R2) is arranged laterally with respect to the groove bottom of the receiving troughs (21) of the first row (R1) between two aligning groove segments (27) of a receiving trough (21) of the first row (R1)
and/or that the aligning groove segments (27) of the first row (R1) are each configured as lateral delimitations for the receiving troughs (22) of the second row (R2) and the aligning groove segments (29) of the second row (R2) are each configured as lateral delimitations for the receiving troughs (21) of the first row (R1).

3. The drum arrangement according to Claim 1 or 2, **characterized in that** the receiving troughs (21) of the first row (R1) and the receiving troughs (22) of the second row (R2) are each configured on a drum body, wherein the first drum body having the receiving troughs (21) of the first row (R1) and the second drum body having the receiving troughs (22) of the second row (R2) are in particular connected to one another.

4. The drum arrangement according to any one of Claims 1 to 3, **characterized in that** stops are provided on the receiving troughs (21) of the first row (R1) and on the receiving troughs (22) of the second row (R2) on the ends facing away from one another of the receiving troughs,
and/or that at least one cover device is provided between a receiving region for receiving rod-shaped articles in the receiving troughs (21) of the first row (R1) and in the receiving troughs (22) of the second row (R2) of a conveying drum, in particular grading drum, provided upstream in the conveying direction, and a transfer region for transferring the rod-shaped articles displaced in a longitudinal axial manner on the first shifting drum (20) from the receiving troughs to the second shifting drum (24), wherein the cover device has in particular a cover for the receiving troughs (21) of the first row (R1) and a cover for the receiving troughs (22) of the second row (R2).

5. The drum arrangement according to any one of Claims 1 to 4, **characterized in that** the trough contour of the receiving troughs (21) of the first row (R1) differs from the trough contour of the receiving troughs (22) of the second row (R2), wherein in particular the trough contour of the receiving troughs of a row has a chamfered edge, in particular a chamfered edge in advance of the groove bottom, based on the conveying direction of the shifting drum (20),
and/or that a combing-out apparatus (31, 32) for the rod-shaped articles is provided in the receiving region of rod-shaped articles in the receiving troughs of the two rows (R1, R2), wherein in particular the combing-out apparatus (31, 32) for each row of the receiving troughs (21, 22) has a combing-out device and wherein the combing-out devices are arranged in such a way that the transfer point of the rod-shaped articles to the receiving troughs (21) of the first row (R1) differs from the transfer point of the rod-shaped articles into the receiving troughs (22) of the second row (R2) based on the conveying direction.

6. The drum arrangement according to any one of Claims 1 to 5, **characterized in that** the aligning groove segments (27) of the receiving troughs (21) of the first row (R1) and/or the aligning groove segments (29) of the receiving troughs (22) of the second row (R2) have at least one aperture for a combing-out apparatus provided in the transfer region on the first shifting drum (20) in the outer edge region
and/or that an article transfer and conducting device is arranged on the first shifting drum (20) in the transfer region of the first shifting drum (20) for transferring rod-shaped articles into receiving troughs of the subsequent second shifting drum (24) in the conveying direction so that, in particular when the holding vacuum is switched off at the suction bores of the receiving troughs, the rod-shaped articles displaced in a longitudinal axial manner can be or are guided along the transfer and conducting device when the first shifting drum (20) rotates, wherein in particular the article transfer and conducting device has a guide body each for the receiving troughs (21) of the first row (R1) and for the receiving troughs (22) of the second row (R2), wherein the guide bodies differ more particularly in their geometry.

7. The drum arrangement according to Claim 1, **characterized in that** the receiving troughs of the first shifting drum (20) have at least one or more suction bores in order to supply the rod-shaped articles in the receiving troughs with a holding vacuum, wherein in a transit region (T) of the first shifting drum (20), in which no holding vacuum is or can be applied to the conveyed rod-shaped articles, an article transfer and conducting device (55) is or can be arranged on the first shifting drum (20) so that, in the event of a holding vacuum not being effective in the transit region, the rod-shaped articles can be or are guided along the article transfer and conducting device (55) when the first shifting drum (20) is rotated.

8. The drum arrangement according to Claim 7, **characterized in that** the article transfer and conducting device (55), is or can be arranged preferably on the half on the underside of the first shifting drum (20), in a transfer region to the second shifting drum (24)
and/or that the article transfer and conducting device (55) is configured at its running-out end with a preferably tapering narrowing.

9. The drum arrangement according to Claim 7 or 8, **characterized in that** the article transfer and conducting device (55) has a curved surface (56, 57.1, 57.2) facing the first shifting drum (20), wherein in particular the radius of curvature of the surface (56, 57.1, 57.2) is smaller at the running-out end of the article transfer and conducting device (55) than the radius of curvature of the surface (56, 57.1, 57.2) in preferably the running-in and/or middle region of the article transfer and conducting device (55).

10. The drum arrangement according to any one of Claims 7 to 9, **characterized in that** the article transfer and conducting device (55) has a one-piece surface (56) facing the first shifting drum (20).

11. The drum arrangement according to any one of Claims 7 to 9, **characterized in that** the article transfer and conducting device (55) has a surface configured with a displacement and facing the first shifting drum (20), so that two partial surfaces (57.1, 57.2) are formed, wherein each partial surface (57.1, 57.2) of the article transfer and conducting device (55) is assigned to a row of receiving troughs of the first shifting drum (20), wherein in particular the running-out ends of the partial surfaces (57.1, 57.2) of the article transfer and conducting device (55) are different distances from the respective facing groove bottom in the partial surfaces (57.1, 57.2) of the receiving troughs.

12. The drum arrangement according to any one of Claims 1 to 11, **characterized in that** the second shifting drum (24) has continuous receiving troughs (34) for the rod-shaped articles, wherein at least one stop (26, 28), preferably two stops, for the rod-shaped articles is/are provided in particular between the outer edge regions of the receiving troughs (34) of the second shifting drum (24).

13. A machine (M) for the tobacco processing industry, in particular a filter assembly machine (M) or filter production machine, having a drum arrangement according to any one of Claims 1 to 12, preferably for a filter rod feed device (10).

14. A method for conveying rod-shaped articles for the tobacco processing industry, in particular filter rods and/or filter pieces cut from filter rods, in a transverse axial manner, using a drum arrangement according to any one of Claims 1 to 12.

## Revendications

1. Agencement de tambours pour le transport selon un axe transversal d'articles en forme de tige de l'industrie de transformation du tabac, en particulier de tiges de filtre et/ou de pièces de filtre et/ou de produits segmentés, l'agencement de tambours comprenant deux tambours coulissants (20, 24) pour le déplacement selon un axe longitudinal des articles en forme de tige dans des cavités de réception (21, 22, 34), le premier tambour coulissant (20) étant conçu avec des cavités de réception (21, 22) pour des articles en forme de tige, le premier tambour coulissant (20) étant configuré de telle sorte que, pendant ou lors du transport des articles en forme de tige dans la direction d'axe transversal, les articles en forme de tige sont déplacés ou aptes à être déplacés selon l'axe longitudinal dans les cavités de réception (21, 22), les articles en forme de tige, après avoir été déplacés selon l'axe longitudinal sur le premier tambour coulissant (20), sont ensuite transférés ou sont aptes à être transférés du premier tambour coulissant (20) au deuxième tambour coulissant (24), et les articles en forme de tige transférés sont déplacés ou sont aptes à être déplacés selon l'axe longitudinal sur le deuxième tambour coulissant (24) dans les cavités de réception (34) du deuxième tambour coulissant (24), **caractérisé en ce que** le premier tambour coulissant (20) présente deux séries (R1, R2) de cavités de réception (21, 22) agencées l'une à côté de l'autre dans la direction d'axe transversal, les cavités étant les unes à la suite des autres dans la direction périphérique, les cavités de réception (21) de la première série de cavités de réception étant agencées ou orientées de manière non alignée par rapport aux cavités de réception (22) de la deuxième série (R2) de cavités de réception.

2. Agencement de tambours selon la revendication 1, **caractérisé en ce que** les cavités de réception (21, 22) du premier tambour coulissant (20) comprennent des nervures de cavités (27, 29) et les extrémités intérieures des nervures de cavités (27) des cavités de réception (21) de la première série (R1) sont placées en face des extrémités intérieures des nervures de cavités (29) de la deuxième série (R2) et à une distance prédéterminée,
et/ou **en ce que** des nervures de cavités (27) sont prévues entre les cavités de réception (21) de la première série (R1) et des nervures de cavités (29) sont prévues entre les cavités de réception (22) de la deuxième série (R2), une nervure de cavité (29) d'une cavité de réception (22) de la deuxième série (R2) étant agencée latéralement entre deux nervures de cavités (27) d'une cavité de réception (21) de la première série (R1) par rapport au fond de cavité des cavités de réception (21) de la première série (R1),
et/ou **en ce que** les nervures de cavités (27) de la première série (R1) sont chacune agencées sous forme de délimitations latérales pour les cavités de réception (22) de la deuxième série (R2) et les nervures de cavités (29) de la deuxième série (R2) sont chacune agencées sous forme de délimitations latérales pour les cavités de réception (21) de la première série (R1).

3. Agencement de tambours selon la revendication 1 ou la revendication 2, **caractérisé en ce que** les cavités de réception (21) de la première série (R1) et les cavités de réception (22) de la deuxième série (R2) sont formées chacune sur un corps de tambour, en particulier le premier corps de tambour étant relié aux cavités de réception (21) de la première série (R1) et le deuxième corps de tambour étant relié aux cavités de réception (22) de la deuxième série (R2).

4. Agencement de tambours selon l'une quelconque des revendications 1 à 3, **caractérisé en ce que** des butées sont prévues sur les cavités de réception (21) de la première série (R1) et sur les cavités de réception (22) de la deuxième série (R2) aux extrémités des cavités de réception opposées les unes aux autres,
et/ou **en ce que** des butées sont prévues entre une zone de réception pour recevoir des articles en forme de tige dans les cavités de réception (21) de la première série (R1) et dans les cavités de réception (22) de la deuxième série (R2) à partir d'un tambour de transport prévu en amont dans la direction de transport, en particulier un tambour décalé, et au moins un dispositif de recouvrement étant prévu dans une zone de transfert pour transférer les articles en forme de tige, déplacés dans la direction d'axe longitudinal sur le premier tambour coulissant (20), depuis les cavités de réception, sur le deuxième tambour coulissant (24), le dispositif de recouvrement présentant en particulier un organe de recouvrement pour les cavités de réception (21) de la première série (R1) et un organe de recouvrement pour les cavités de réception (22) de la deuxième série (R2).

5. Agencement de tambours selon l'une des revendications 1 à 4, **caractérisé en ce que** le contour des cavités de réception (21) de la première série (R1) diffère du contour des cavités de réception (22) de la deuxième série (R2), le contour des cavités de réception d'une série présentant notamment un chanfrein, en particulier un chanfrein situé en avant du fond de la cavité par rapport à la direction de transport du tambour coulissant (20),
et/ou **en ce que**, dans la zone de réception d'articles en forme de tige, les cavités de réception des deux séries (R1, R2) présentent un dispositif de peignage pour les articles en forme de tige, le dispositif de peignage (31, 32) présentant en particulier un dispositif de peignage pour chaque série de cavités de réception (21, 22), et les dispositifs de peignage étant agencés de telle sorte que le point de transfert des articles en forme de tige vers les cavités de réception (21) de la première série (R1) diffère du point de transfert des articles en forme de tige dans les cavités de réception (22) de la deuxième série (R2) par rapport à la direction de transport.

6. Agencement de tambours selon l'une quelconque des revendications 1 à 5, **caractérisé en ce que**, **en ce que** les nervures de cavités (27) des cavités de réception (21) de la première série (R1) et/ou les nervures de cavités (29) des cavités de réception (22) de la deuxième série (R2) présentent au moins une ouverture dans la zone de bordure extérieure pour un dispositif de peignage prévu dans la zone de transfert sur le premier tambour coulissant (20) et/ou **en ce que**, dans la zone de transfert du premier tambour coulissant (20), pour transférer les articles en forme de tige dans des cavités de réception du deuxième tambour coulissant (24) qui suit dans la direction de transport, un dispositif de guidage de transfert d'articles est agencé sur le premier tambour coulissant (20) de sorte que, en particulier lorsque le vide de maintien est coupé au niveau des alésages d'aspiration des cavités de réception, les articles en forme de tige déplacés axialement dans la direction d'axe longitudinal sont guidés ou sont aptes à être guidés le long du dispositif de guidage de transfert pendant la rotation du premier tambour coulissant (20), le dispositif de guidage de transfert d'articles présentant en particulier un corps de guidage respectif pour les cavités de réception (21) de la première série (R1) et pour les cavités de réception (22) de la deuxième série (R2), les corps de guidage étant en outre différents notamment par leur géométrie.

7. Agencement de tambours selon la revendication 1, **caractérisé en ce que** les cavités de réception du premier tambour coulissant (20) présentent au moins un ou plusieurs alésages d'aspiration afin d'appliquer un vide de maintien aux articles en forme de tige dans les cavités de réception ; dans une zone de transfert (T) du premier tambour coulissant (20), dans laquelle aucun vide de maintien n'est appliqué ou n'est apte à être appliqué aux articles en forme de tige transportés, un dispositif (55) de guidage de transfert d'articles est agencé ou est apte à être agencé sur le premier tambour coulissant (20), de sorte que, lorsque le vide de maintien n'est pas efficace dans la zone de transfert, les articles en forme de tige sont guidés ou aptes à être guidés le long du dispositif (55) de guidage de transfert d'articles pendant la rotation du premier tambour coulissant (20).

8. Agencement de tambours selon la revendication 7, **caractérisé en ce que** le dispositif (55) de guidage de transfert d'articles est agencé ou est apte à être agencé, de préférence sur la moitié inférieure du premier tambour coulissant (20), dans une zone de transfert vers le deuxième tambour coulissant (24)
et/ou **en ce que** le dispositif (55) de guidage de transfert d'articles est conçu de façon effilée, de préférence se terminant en pointe, à son extrémité terminale.

9. Agencement de tambours selon la revendication 7 ou la revendication 8, **caractérisé en ce que** le dispositif (55) de guidage de transfert d'articles présente une surface courbe (56, 57.1, 57.2) tournée vers le premier tambour coulissant (20), le rayon de courbure de la surface (56, 57.1, 57.2) étant en particulier, à l'extrémité terminale du dispositif (55) de guidage de transfert d'articles, plus petit que le rayon de courbure de la surface (56, 57.1, 57.2) dans la zone, de préférence d'entrée et/ou médiane, du dispositif (55) de guidage de transfert d'articles.

10. Agencement de tambours selon l'une quelconque des revendications 7 à 9, **caractérisé en ce que** le dispositif (55) de guidage de transfert d'articles présente une surface monobloc (56) tournée vers le premier tambour coulissant (20).

11. Agencement de tambours selon l'une quelconque des revendications 7 à 9, **caractérisé en ce que** le dispositif (55) de guidage de transfert d'articles présente une surface formée avec un décalage et tournée vers le premier tambour coulissant (20), de sorte que deux parties de surfaces (57.1, 57.2) sont formées, chaque partie de surface (57.1, 57.2) du dispositif (55) de guidage de transfert d'articles étant associée à une série de cavités de réception du premier tambour coulissant (20), les extrémités terminales des parties de surfaces (57.1, 57.2) du dispositif (55) de guidage de transfert d'articles étant en particulier situées à des distances différentes par rapport aux fonds de cavité respectifs des cavités de réception tournées vers les parties de surfaces (57.1, 57.2).

12. Agencement de tambours selon l'une des revendications 1 à 11, **caractérisé en ce que** le deuxième tambour coulissant (24) présente des cavités de réception (34) continues pour les articles en forme de tige, au moins une butée (26, 28), de préférence deux butées, pour les articles en forme de tige étant prévues en particulier entre les zones de bordure extérieures des cavités de réception (34) du deuxième tambour coulissant (24).

13. Machine (M) de l'industrie de transformation du tabac, en particulier machine (M) de fixation de filtres ou machine de fabrication de filtres, ayant un agencement de tambours selon l'une des revendications 1 à 12, de préférence pour un dispositif (10) d'alimentation en filtres.

14. Procédé de transport transversal d'articles en forme de tige de l'industrie de transformation du tabac, notamment de tiges de filtre et/ou de morceaux de filtre découpés dans des tiges de filtre, utilisant un agencement de tambours selon l'une quelconque des revendications 1 à 12.
